# EUROPÄISCHE PATENTANMELDUNG

(11) **EP 1 839 517 A1**
(43) Veröffentlichungstag der Anmeldung: **03.10.2007**
(21) Anmeldenummer: 07006291.4
(22) Anmeldetag: 27.03.2007
(51) Int. Cl.: A44C 17/02, A44C 27/00

(54) **Flaches mit zahlreichen Zierkörpern versehenes Dekorationselement**

(30) Priorität: 27.03.2006 DE 102006014026
(71) Anmelder: MENZEL, Dietrich, 83324 Ruhpolding (DE)
(72) Erfinder: MENZEL, Dietrich, 83324 Ruhpolding (DE)
(74) Vertreter: Weinmiller, Jürgen

(57) **Zusammenfassung**

Die Erfindung betrifft ein flaches Dekorationselement mit zahlreichen Zierkörpern auf Vorder- und Rückseite. Erfindungsgemäß steckt in zahlreichen von der Vorder- zur Rückseite verlaufenden Löchern (11) jeweils ein Zierkörper (9), der an der Vorderseite hervorragt, und ein weiterer Zierkörper (9'), der an der Rückseite herausragt. Im Mittelbereich jedes Lochs zwischen den beiden Zierkörpern ist ein Pfropfen (10) aufgrund seiner Paßpform fixiert, an den die beiden Zierkörper angeklebt sind.

## Beschreibung

Die vorliegende Erfindung betrifft ein flaches, beidseitig mit zahlreichen Zierkörpern versehenes Dekorationselement. Hierbei kann es sich beispielsweise um einen Arm eines Leuchters oder um ein beidseitig verziertes, an einer Halskette hängendes Schmuckstück in Herzform handeln. Als Zierkörper kommen insbesondere geschliffene Glaskörper in verschiedenen Farben in Frage.

Bisher war die Herstellung eines solchen Elements zeitaufwendig und damit teuer, denn für jeden der zahlreichen Zierkörper mußte eine eigene Fassung geschaffen und an dem Element befestigt werden. Ohne Fassung die Zierkörper einfach auf die beiden Flächen des Elements aufzukleben, würde schnell zur Ablösung einzelner Zierkörper führen, zum Beispiel beim Reinigen des Elements.

Aufgabe der vorliegenden Erfindung ist es daher, ein flaches Dekorationselement der oben genannten Art zu schaffen, das auch bei einer großen Anzahl von Zierkörpern preisgünstig herstellbar ist und zu einer Verankerung der Zierkörper führt, die auch häufigen Reinigungsprozessen standhält.

Diese Aufgabe wird durch das im Hauptanspruch definierte Dekorationselement gelöst. Bezüglich von Merkmalen bevorzugter Ausführungsformen der Erfindung wird auf die Unteransprüche verwiesen.

Nachfolgend wird die Erfindung anhand eines Ausführungsbeispiels und der beiliegenden Zeichnungen näher erläutert werden, ohne daß die Erfindung hierauf beschränkt ist. Es handelt sich um einen Arm eines Hängeleuchters, der in Figur 1 dargestellt ist. Die Figuren 2 bis 4 zeigen ein Dekorationselement nach Figur 1 vergrößert und im Schnitt sowie in drei Fertigungsphasen.

In Figur 1 ist eine mehrarmige elektrische Leuchte angedeutet, deren zentrales Tragrohr 1 an der Decke 2 eines Zimmers befestigt ist. Am unteren Ende des Rohrs sind mehrere Arme 3, 3' in gleichmäßigen Winkelabständen befestigt, die an ihrem jeweiligen äußeren Ende mindestens eine elektrische Leuchte 4 trägt. Die Arme bestehen einerseits aus einem Rohr 5, durch das ein (nicht sichtbares) Stromkabel zur Speisung der Leuchte verläuft, und aus einem Dekorationselement 6, das Gegenstand der vorliegenden Erfindung ist. Das Kabelrohr 5 sowie das Dekorationselement 6 sind durch nicht dargestellte Schraub- oder Einrastmittel mit dem Tragrohr 1 sowie dem Sockel der Leuchte 4 fest verbunden.

Das Dekorationselement hat technisch nur die Aufgabe, zusammen mit dem Rohr 5 die Leuchte 4 zu tragen. Wie der Schnitt durch dieses Element in Figur 2 zeigt, besitzt es einen rechtwinkligen, flachen Querschnitt, wobei die schmalen Seiten 7 und 7' nach oben bzw. unten gerichtet sind, während die Breitseiten 8 und 8' dazwischen die Zierkörper 9 tragen. Das Element ist aus Metall oder einem Kunststoff, wogegen die zahlreichen geschliffenen Zierkörper 9 aus farblosem oder farbigem Glas gefertigt sind.

An Stelle von individuellen Fassungen zum Befestigen der einzelnen Zierkörper auf den beiden Breitseiten des Elements 6 wird erfindungsgemäß für je zwei Zierkörper ein rundes Loch 11 in der Mitte zwischen den beiden Schmalseiten senkrecht durch die Breitseiten geschnitten (siehe Figur 2). Die Löcher können alle gleiche Abstände voneinander haben. Dieser Fertigungsschritt kann programmgesteuert auf einem Automaten erfolgen. Dann wird ein Pfropfen 10, z.B. aus Holz oder Kunststoff und einer Länge, die deutlich geringer als die Breite einer Schmalseite ist, in jedes Loch 11 hineingedrückt. Der Durchmesser des Pfropfens ist der lichten Weite des Loches so angepaßt ist, daß der Pfropfen nach einer Positionierung in der Mitte des Lochs sich nicht mehr verschiebt (Fig. 3). Der verbleibende Raum zu beiden Seiten des Pfropfens 10 dient dann zur Aufnahme je eines Zierkörpers 9 derart, daß dessen entsprechend geschliffenes Fußteil in diesem Raum verschwindet, während die geschliffenen Facetten der Zierkörper aus dem jeweiligen Loch 11 hervorragen (Fig. 4). Vorzugsweise wird ein Kleber vorher in die Löcher eingebracht, ehe die Zierkörper eingesetzt werden.

Auf diese Weise entsteht ein frei gestaltbares Dekorationselement mit einer Vielzahl von Zierkörpern auf dessen breiter Vorder- und Rückseite, ohne daß jeweils einzelne Fassungen angefertigt, auf dem Dekorationselement befestigt und abschließend zur Fixierung der Zierkörper zurechtgebogen werden müssen.

Die Erfindung ist natürlich nicht auf die Verzierung eines Leuchtenarms beschränkt, sondern überall dort anwendbar, wo eine Verzierung eines flachen Gegenstands mit kleinen geschliffenen Zierkörpern auf beiden Flächen des Gegenstands gewünscht ist. So könnte beispielsweise auch ein Rahmen eines an einer Halskette zu tragenden Schmuckstücks oder ein herzförmiges Schmuckstück zusätzlich mit Zierkörpern auf Vorder- und Rückseite erfindungsgemäß verziert werden.

## Patentansprüche

1. Flaches Dekorationselement mit zahlreichen Zierkörpern auf Vorder- und Rückseite, **dadurch gekennzeichnet, daß** in zahlreichen von der Vorder- zur Rückseite verlaufenden Löchern (11) jeweils ein Zierkörper (9), der an der Vorderseite hervorragt, und ein Zierkörper (9') steckt, der an der Rückseite herausragt, und daß im Mittelbereich jedes Lochs zwischen den beiden Zierkörpern ein Pfropfen (10) aufgrund seiner Paßpform fixiert ist, an den die beiden Zierkörper angeklebt sind.

2. Dekorationselement nach Anspruch 1, **dadurch gekennzeichnet, daß** der Pfropfen (10) aus Holz ist.

3. Dekorationselement nach einem der vorstehenden Ansprüche, **dadurch gekennzeichnet, daß** die Zierkörper (9, 9') geschliffene Glaskörper sind, deren Basis an die Abmessungen des ihnen zugeordneten Bereichs des Lochs angepaßt ist.

4. Dekorationselement nach einem der vorstehenden Ansprüche, **dadurch gekennzeichnet, daß** es Teil eines Leuchterarms (3) ist.
